# EUROPÄISCHE PATENTSCHRIFT

(11) **EP 1 779 999 B1**
(45) Veröffentlichungstag und Bekanntmachung des Hinweises auf die Patenterteilung: **15.10.2008**
(21) Anmeldenummer: 06019667.2
(22) Anmeldetag: 20.09.2006
(51) Int. Cl.: B30B 15/06

(54) **Druckausgleichsgewebe für hydraulische Heizpressenanlagen**
Pressure equalizing fabric for hydraulic hot pressing installation
Tissu d'équilibrage de pression pour installation hydraulique de pressage à chaud

(30) Priorität: 28.10.2005 DE 202005016935 U
(43) Veröffentlichungstag der Anmeldung: 02.05.2007
(73) Patentinhaber: Rheinische Filztuchfabrik GmbH, 52222 Stolberg (DE)
(72) Erfinder: Espe, Rolf, Dr., 44796 Bochum (DE)
(74) Vertreter: Bauer, Dirk

(56) Entgegenhaltungen:
- EP-A1- 1 136 248
- EP-A1- 1 300 235
- EP-A2- 0 713 762
- EP-A2- 1 386 723
- WO-A-96/13376
- DE-A1- 2 650 642
- DE-U1- 20 011 030
- DE-U1- 29 721 495

## Beschreibung

Die Erfindung betrifft ein Druckausgleichsgewebe, insbesondere Presspolster, geeignet für den Einsatz in hydraulischen Heizpressanlagen, umfassend Metallfäden, sowohl als Kettfäden als auch als Schussfäden des Presspolsters, und hochtemperaturbeständige Elastomerfäden, letztgenannte vorzugsweise mit stabilisierenden Seelenfäden, wobei die Elastomerfäden entweder als Kettfäden oder als Schussfäden alternierend mit den Metallfäden angeordnet sind.

Presspolster finden Einsatz in verschiedenen Arten von Pressanlagen, wie zum Beispiel den sogenannten Einetagen- Kurztaktpressen für die Kaschierung von Span-, MDF- oder HDF- Platten mit Duroplastharzen wie Melamin-, Melamin-Harnstoff-Mischharzen oder Phenolharzen, aber auch in Mehretagen Hoch- und Niederdruckpressen zur Herstellung von Hochdrucklaminat-, Kompakt- und Sperrholzplatten. Grundsätzlich können Presspolster in allen Pressenanlagen eingesetzt werden. Derartige Presspolster sind in der Regel in Form eines Gewebes aufgebaut, wobei die Materialien hochtemperaturbeständig sind, da die Einsatztemperaturen in den Pressenanlagen zum Teil bei oberhalb von 200 °C liegen. Weiterhin sollten sie nach Möglichkeit eine große Rückstelleigenschaft bei einer intermittierenden Druckbelastung aufweisen und eine schnelle Wärmeleitfähigkeit besitzen.

Duroplastharze sind bei der Ausbildung von Oberflächen auf den vorgenannten Plattenmaterialien sehr sensibel in Bezug auf Drucktoleranzen. So können Oberflächenstörungen durch ungleiche Druckverteilung entstehen. Bekannter Weise herrschen in den Beschichtungsanlagen erhebliche Dickentoleranzen vor, die sich aus der Pressenanlage, Pressblechen und dem jeweiligen Pressgut addieren. Die Presspolster haben daher die Aufgabe, diese Dickentoleranzen auszugleichen und den Pressdruck gleichmäßig und vollflächig auf das Pressgut zu übertragen, wobei gleichzeitig eine schnelle und gleichmäßige Wärmeübertragung der Heizplattentemperatur der Pressenanlage auf das Pressgut angestrebt wird.

Beispielsweise sind aus der DE 90 17 587 U1 gattungsgemäße Presspolster bekannt. Das flexible Polstergewebe besteht aus einem Garn aus aromatischem Polyamid, das eventuell mit anderen Garnmaterialien gemischt ist. Das textile Gewebe enthält Metallfäden, wobei der Anteil zwischen 0 und 70 Gew. % liegt, um die geforderte Wärmeleitfähigkeit entsprechend einzustellen.

Aus der EP 0 713 762 A2 geht ein Presspolster für Hoch- und Niederdruckpressen aus verschiedenen Materialien hervor.

Ein ebenfalls aus dem Stand der Technik bekanntes Presspolster ist aus der EP 0 735 949 B1 bekannt, wobei die Kettfäden und/oder Schussfäden ein Silikonelastomer aufweisen und in dem Gewebe Metalldraht in Form von Vollfäden oder mit Silikonummantelung enthalten sind.

Weiterhin ist aus der DE 200 08 249 und aus der EP 1 136 248 B1 ein Presspolster bestehend aus einem Gewebe bekannt, das einen wesentlichen Anteil eines Blend-Elastomers aufweist, das durch Vernetzung einer Mischung aus einem Silikonkautschuk und einem Fluorkautschuk oder aus einem Silikonkautschuk und einem Fluorsilikonkautschuk hergestellt ist. Dabei sollte der Anteil an Fluorkautschuk oder Fluorsilikonkautschuk mindesten bei 4 Gew. %, vorzugsweise bei 10 Gew. % liegen. Die Kett- und/oder Schussfäden enthalten Metallfäden.

Ferner ist aus der EP 0 978 528 A1 ein Presspolster bekannt, das zur Herstellung von Leiterplatten herangezogen wird. Das vorbekannte Polster kann ein Gewebe, ein Papier, einen Film oder eine blattartige Struktur aufweisen, die jeweils als Schicht mit mindestens einer weiteren Schicht aus einem Fluorelastomer kombiniert ist. Vorzugsweise soll das Fluorelastomer eine Fluorkautschukkomponente des Polyol-Vulkanisations-Systems, ein Vulkanisationsmittel, einen Vulkanisationsbeschleuniger sowie einen Säure-Akzeptor aufweisen.

Ein weiteres Presspolster geht aus der EP 1 300 235 B1 hervor. Hierbei handelt es sich um ein Metallgewebe, bestehend aus Kernfäden mit Edelstahlummantelung und gezwirnten Kupferdrähten mit Aramid-Seele, wobei das Metallgewebe mit einer Silikonkautschukbeschichtung versehen wird. Um eine Wärmeübertragung zu gewährleisten, stehen die Kupferfäden aus der Silikonkautschukoberfläche hervor.

Ferner sei noch die DE 297 21 495 U1 genannt, aus der ein Presspolster für den Einsatz in Laminierpressen mit einem Gewebe bekannt ist, das zwei Gruppen jeweils parallel verlaufenden Fäden aufweist, wobei sich die Fäden der ersten und der zweiten Gruppe kreuzen. Die Fäden der ersten Gruppe bestehen aus Metall oder weisen zumindest einen Metallanteil auf, und die Fäden der zweiten Gruppe bestehen aus gummielastischem Material oder weisen zumindest einen Anteil davon auf. Um ein Presspolster mit einer besseren Wärmeleitfähigkeit zu schaffen, ist die Fadendichte der Fäden der zweiten Gruppe so groß, dass die Fäden der ersten Gruppe nur unter Komprimierung der Fäden der zweiten Gruppe durch letztgenannte hindurchgehen. Dadurch, dass die Fäden der ersten Gruppe aufgrund des geringen Abstands zwischen den Fäden der zweiten Gruppe dazu gezwungen werden, sehr steil zwischen diesen Fäden hindurchzugehen, ergeben sich kurze Wege zwischen den beiden Oberflächen des Presspolsters, so dass das Aufheizen des Pressguts schneller erfolgt.

In der EP 1 386 723 A2 ist ein Presspolster gemäß der Oberbegriff des Anspruchs 1 beschrieben, dessen Fadenarten jeweils Polymermaterial enthalten, wobei die Fadenarten jeweils quer zu ihrer Achse unterschiedliche Elastizitäten aufweisen sollen. Dabei sollen die Fadenarten in einer bevorzugten Ausführungsform eine Seele aus Metallfäden besitzen, um die Festigkeit der Polymerfäden in Längsrichtung zu gewährleisten.

Schließlich geht aus der DE 200 11 030 U1 ein Presspolster hervor, das in seinem Fadensystem Heizdrähte zur aktiven Erhitzung des Presspolsters besitzt, die webtechnisch in die Struktur des Presspolsters integriert sind.

Für die moderne Beschichtungstechnologie, wie sie beispielsweise in Einetagen-Kurztaktpressen heute stattfindet, weisen die aufgeführten Presspolster in ihrer physikalischen Struktur Mängel auf.

Speziell bei der hochsensiblen HDF- Plattenbeschichtung (High Density Fiberboard) mit Melaminharzoverlay und Al₂O₃ - Füllung und einem Melaminharzdekorfilm zur Herstellung von Fußbodenplatten, werden extrem hohe Anforderungen an das Presspolster gestellt, so dass es bei einer nicht angepassten Wärmeübertragung von Heizplatte zum Pressblech zu Oberflächenstörungen der auskondensierten Melaminharze kommt. Da man heute naturgemäß kürzeste Presszeiten anstrebt, muss der Harzfluss trotzdem so gesteuert sein, dass der bei der Harzkondensation entstehende Formaldehyd- und Wasserdampf auch ausreichend schnell in die Papierbahn und Plattenoberfläche diffundieren kann.

Während der Beschichtung in der Presse sind die Melaminharze zunächst niedrigviskos schmelzbar und fließfähig und vernetzen dann zu unlöslichen, unschmelzbar harten, abriebfesten sowie thermisch beständigen Kunststoffen. Man spricht hier von einer sogenannten Polykondensation, wobei Wasser und Formaldehyd entsteht. Das bei der Kondensationsreaktion entstehende Wasser und Formaldehyd kann nicht dampfförmig frei werden, da der Pressdruck, der in der Presse vorherrscht, über dem Dampfdruck des Wassers liegt und die beiden Gasprodukte ebenfalls in die Filmschicht beziehungsweise in die Trägerplatte drückt. Die Fließzeit und die Schmelzviskosität des Harzes werden im Wesentlichen durch den Kondensationsgrad, die Reatktionsfähigkeit und die Temperatur ermittelt und müssen so abgestimmt sein, dass die Dampfblasen abwandern können bevor die Harzschmelze erstarrt und die Oberfläche ausgebildet ist. Können diese Dampfblasen nicht ausreichend in die Trägerplatte diffundieren, so entstehen trübe bis milchige Oberflächen. Diese Trübung wird durch die unterschiedlichen Brechungsindizes der vorherrschenden Materialien verursacht. In den Pressenanlagen sind die vorhandenen Temperaturen relativ konstant, so dass der Harzfluss nicht durch Temperaturänderung beeinflusst werden kann, wobei man naturgemäß die vorgegebenen Presszeiten nicht verändern will. Da der Wärmefluss bei allen Presspolstern zwar unterschiedlich schnell aber gleichmäßig ist, kann auch hierüber keine positive Beeinflussung der Harzviskosität beziehungsweise des Harzflusses erreicht werden.

### Aufgabe

Der Erfindung liegt die Aufgabe zugrunde, ein Presspolster vorzuschlagen, mit dessen Hilfe ein besseres Diffundieren der Dampfblasen gewährleistet und somit eine transparente und geschlossene Melaminharzoberfläche erzielt wird. Insbesondere soll die flüssige Harzphase verlängert werden. Darüber hinaus ist es Aufgabe der Erfindung ein Verfahren zum Pressen eines Pressgutes bereitzustellen, mit dem die vorgenannten Aufgaben erzielbar sind.

### Lösung

Die Aufgabe wird dadurch gelöst, dass die Elastomerfäden in der Kette oder im Schuss des Druckausgleichsgewebes und die Metallfäden im Schuss und in der Kette des Presspolsters des Druckausgleichsgewebes verkröpft sind, wobei die Elastomerfäden einen größeren Durchmesser aufweisen als die Metallfäden und wobei die Metallfäden auch an ihren Wellenbergen einen Abstand von einer durch die Wellenberge der Elastomerfäden gebildeten Ebene aufweisen, so dass die Dicke im nicht komprimierten Zustand des Presspolsters von den Elastomerfäden bestimmt ist.

Vorteil des erfindungsgemäßen Presspolsters ist ein gesteuerter Wärmefluss nach Art eines druckabhängigen Wärmeflusses.

Die Teile der Heizpressanlage, die mit dem Pressgut in Kontakt kommen, insbesondere die Pressbleche, rufen aufgrund der zu Beginn des Pressvorgangs herrschenden Temperatur bereits ein Schmelzen des Melaminharzes hervor, welches gleitzeitig eine Viskositätserniedrigung des Harzes darstellt. Der Wärmefluss erfolgt während dieser Zeit im Wesentlichen nur durch die Elastomerfäden, da die Metallfäden noch nicht mit der Heizplatte und dem Pressblech in Kontakt kommen. Da die Viskosität bzw. der Vernetzungsgrad des Harzes temperaturabhängig ist, wird die flüssige Harzphase solange verlängert, bis die Metallfäden des Presspolsters durch den ansteigenden Pressdruck in Kontakt mit der wärmefördernden Heizplatte und dem Pressblech kommen. Erst wenn der Gesamtdruck der Heizpressenanlage wirkt, entsteht ein gesteigerter Wärmefluss (erst jetzt kommen die Metallfäden sowohl mit der Heizplatte als auch dem Pressblech in Kontakt, wodurch die Wärmeleitfähigkeit des Polsters deutlich ansteigt). Es kommt somit zu einem Anstieg der Harzviskosität bzw. des Vernetzungsgrades des Harzes. Dieses hat zur Folge, dass sich - anders als bei bekannten Presspolstern - eine transparente und geschlossene Oberfläche ausbildet. Selbst bei tiefen Prägestrukturen und relativ kurzen Gesamtpresszeiten bewirkt die optimale Druckverteilung die Ausbildung von einwandfreien Oberflächen. Das erfindungsgemäße Presspolster erlaubt somit einen zeitlich verzögerten Anstieg der an der Oberfläche des Presspolsters herrschenden Temperatur, um über eine Verlängerung der "Niedertemperaturphase" mehr Zeit zum Fließen des Harzes bereitzustellen.

Das erfindungsgemäße Presspolster weist Metallfäden sowohl als Kettfäden als auch als Schussfäden auf, wodurch das Presspolster sehr formstabil wird.

Erfindungsgemäß sind die hochtemperaturbeständigen Elastomerfäden entweder als Kettfäden oder als Schussfäden alternierend mit den Metallfäden angeordnet. Dabei können entweder jeweils ein Elastomerfaden und ein Metallfaden abwechselnd angeordnet werden, oder jeweils ein Elastomerfaden und zwei oder drei Metallfäden, oder umgekehrt, wobei die Erfindung nicht auf die zuvor genannten Varianten beschränkt sein soll.

Es ist von Vorteil, wenn der Durchmesser der Elastomerfäden mindestens das Doppelte, vorzugsweise das Dreifache, des Durchmessers der Metallfäden beträgt. Bei steigendem Verhältnis der Durchmesser der Elastomerfäden zu dem der Metallfäden steigt die Länge der flüssigen Harzphase und somit der Zeitraum in dem die Dämpfe während des Pressvorgangs in die Papierbahn diffundieren können. Allerdings stehen zu große Durchmesser der Elastomerfäden dem Bedürfnis von kurzen Presszeiten entgegen.

Aufgrund der hohen Temperaturen, die auf ein Presspolster wirken ist es vorteilhaft, wenn die Elastomerfäden aus hochtemperaturbeständigen Elastomeren wie zum Beispiel Silikonkautschuk, Fluorsilikonkautschuk, Fluorkautschuk oder einem Copolymer aus den zuvor erwähnten Kautschukarten bestehen.

Die stabilisierenden Seelenfäden können aus Einzelfilamenten bestehen, wobei es wiederum von Vorteil ist, wenn es sich um hochtemperaturbeständige Seelenfäden, wie beispielsweise aus Polyaramiden wie Kevlar-, oder Nomexfilamenten, handelt.

Darüber hinaus ist es aus Stabilitätsgründen besonders günstig, wenn die Elastomerfäden mit metallischen Seelenfäden entweder aus Einzelfäden oder aus verlitzten Metallfäden wie zum Beispiel Kupferlitzen, Messinglitzen, (Edel-) Stahllitzen etc ausgestattet sind.

Zur weiteren Verbesserung der Wärmeleitfähigkeitseigenschaften der Presspolster können die Elastomerfäden in der Elastomerummantelung wärmeleitfähige Stoffe, wie Metallpulver, enthalten.

Elastomere sind nach DIN 7724 polymere Werkstoffe, die sich im Gebrauchstemperaturbereich entropieelastisch (gummielastisch) verhalten. Elastomere, im deutschen Sprachgebrauch auch als Gummi (ausgenommen Hartgummi) oder Vulkanisate bezeichnet, entstehen durch hauptvalenzmäßige weitmaschige Vernetzung von Kautschuken oder durch vernetzende Copolymerisation niedermolekularer Ausgangsprodukte. Elastomere können weder durch Hitzeeinwirkung noch durch mäßigen Druck wesentlich verformt werden. Im allgemeinen liegt ihr Zugverformungsrest unter 2 %.

Verfahrensmäßig wird die eingangs erwähnte Aufgabe durch ein Verfahren zum Pressen eines Pressgutes in einer hydraulischen Heizpressanlage mit einer Heizplatte, einem Pressblech und einem dazwischen angeordneten Druckausgleichsgewebe, insbesondere eines der vorbeschriebenen Presspolster, gelöst, bei dem in einem ersten Schritt ein mäßiger Druck aufgebaut wird, so dass die Kontaktstellen des Presspolsters mit der Heizplatte und dem Pressblech durch Elastomerfäden des Druckausgleichsgewebes gebildet werden und in einem zweiten Schritt eine Drucksteigerung bis zu einem Gesamtpressdruck erfolgt, wobei die Elastormerfäden derart komprimiert werden, dass weitere Kontaktstellen durch Metallfäden des Druckausgleichsgewebes gebildet werden.

### Ausführungsbeispiel

Die Erfindung wird nachfolgend anhand eines Ausführungsbeispiels eines Presspolsters, das in den Zeichnungen dargestellt ist, näher erläutert.

Es zeigt
- Figur 1 :: eine Litze aus Messingfäden,
- Figur 2:: einen Elastomerfaden mit Seelenfaden,
- Figur 3:: ein erfindungsgemäßes Presspolstergewebe in der Draufsicht, und
- Figur 4:: einen Schnitt durch das Presspolstergewebe gemäß Figur 3.

Die Figur 1 zeigt eine metallische Litze aus einzelnen verlitzten Messingfäden 2, wobei dieser Metallfaden 1 sowohl als Kettfaden als auch als Schussfaden eines Druckausgleichsgewebes 6 verarbeitet wird.

In Figur 2 ist ein Elastomerfaden 3 dargestellt, der aus einem Seelenfaden 4 und einer Elastomerummantelung 5, beispielsweise aus einem Copolymer-Fluorsilikon/Silikonkautschuk, besteht. Der Seelenfaden 4 besteht aus verlitzten Kupferfäden. In dem vorliegenden Beispiel wird der Elastomerfaden 3 als Schussfaden des Druckausgleichsgewebes 6 verarbeitet.

In der in Figur 3 dargestellten Draufsicht des erfindungsgemäßen Druckausgleichsgewebes 6 sind die nach oben verkröpften Elastomerfäden 3 im Schuss beziehungsweise die verkröpften Metallfäden 1 im Schuss und in der Kette des Presspolstergewebes zu erkennen. Die Elastomerfäden 3 weisen einen deutlich größeren Durchmesser als die Metallfäden 1 auf, wobei der Durchmesser der Elastomerfäden 3 vorteilhafterweise mindestens doppelt so groß ist, wie der der Metallfäden 1.

Die Figur 4 zeigt einen Schnitt durch das erfindungsgemäße Presspolster gemäß Figur 3, das in einer Pressenanlage zwischen einer Heizplatte 7 und einem Pressblech 8 angeordnet ist. Die Kontaktstellen des Presspolsters werden bei mäßigem Druckaufbau zunächst nur durch die Elastomerfäden 3 gebildet. Die Metallfäden 1 weisen sämtlich, auch an ihren Extremstellen ("Wellenberge") einen Abstand von der durch die Extremstellen ("Wellenberge") der Elastomerfäden 3 gebildeten Ebene auf, wodurch die Wärmeleitfähigkeit zunächst geringer ist. Erst bei weiterer Drucksteigerung bis zum Gesamtpressdruck werden weitere Kontaktstellen 9 durch die verlitzten Messingfäden 2 gebildet, so dass dann ein schnellerer Wärmefluss hergestellt ist.

### Bezugszeichenliste

- 1: Metallfaden
- 2: Messingfaden
- 3: Elastomerfaden
- 4: Seelenfaden
- 5: Elastomerummantelung
- 6: Druckausgleichsgewebe
- 7: Heizplatte
- 8: Pressblech
- 9: Kontaktstelle

## Patentansprüche

1. Druckausgleichsgewebe (6), insbesondere Presspolster, geeignet für den Einsatz in hydraulischen Heizpressanlagen, umfassend
- Metallfäden (1), sowohl als Kettfäden als auch als Schussfäden des Presspolsters, und
- hochtemperaturbeständige Elastomerfäden (3), vorzugsweise mit stabilisierenden Seelenfäden (4), die entweder als Kettfäden oder als Schussfäden alternierend mit den Metallfäden (1) angeordnet sind,
**dadurch gekennzeichnet, dass** die Elastomerfäden (3) in der Kette oder im Schuss des Druckausgleichsgewebes (6) und die Metallfäden (1) im Schuss und in der Kette des Presspolsters des Druckausgleichsgewebes (6) verkröpft sind, wobei die Elastomerfäden (3) einen größeren Durchmesser aufweisen als die Metallfäden (1) und wobei die Metallfäden (1) auch an ihren Wellenbergen einen Abstand von einer durch die Wellenberge der Elastomerfäden (3) gebildeten Ebene aufweisen, so dass die Dicke im nicht komprimierten Zustand des Presspolsters von den Elastomerfäden (3) bestimmt ist.

2. Druckausgleichsgewebe (6) nach Anspruch 1, **dadurch gekennzeichnet, dass** der Durchmesser der Elastomerfäden (3) mindestens das Doppelte des Durchmessers der Metallfäden (1) beträgt.

3. Druckausgleichsgewebe (6) nach Anspruch 1 oder 2, **dadurch gekennzeichnet, dass** der Durchmesser der Elastomerfäden (3) mindestens das Dreifache des Durchmessers der Metallfäden (1) beträgt.

4. Druckausgleichsgewebe (6) nach einem der vorangegangenen Ansprüche, **dadurch gekennzeichnet, dass** die Elastomerfäden (3) aus Silikonkautschuk bestehen.

5. Druckausgleichsgewebe (6) nach einem der vorangegangenen Ansprüche, **dadurch gekennzeichnet, dass** die Elastomerfäden (3) aus einem Fluorsilikonkautschuk bestehen.

6. Druckausgleichsgewebe (6) nach einem der vorangegangenen Ansprüche, **dadurch gekennzeichnet, dass** die Elastomerfäden (3) aus einem Fluorkautschuk bestehen.

7. Druckausgleichsgewebe (6) nach einem der vorangegangenen Ansprüche, **dadurch gekennzeichnet, dass** die Elastomerfäden (3) aus einem Copolymer bestehend aus einem Anteil Fluorsilikonkautschuk und Silikonkautschuk bestehen.

8. Druckausgleichsgewebe (6) nach einem der vorangegangenen Ansprüche, **dadurch gekennzeichnet, dass** die Seelenfäden (4) aus Einzelfilamenten bestehen.

9. Druckausgleichsgewebe (6) nach einem der vorangegangenen Ansprüche, **dadurch gekennzeichnet, dass** die Seelenfäden (4) hochtemperaturbeständig sind.

10. Druckausgleichsgewebe (6) nach einem der vorangegangenen Ansprüche, **dadurch gekennzeichnet, dass** die Seelenfäden (4) aus Metallfäden bestehen.

11. Druckausgleichsgewebe (6) nach einem der vorangegangenen Ansprüche, **dadurch gekennzeichnet, dass** die Metallfäden verlitzt sind.

12. Druckausgleichsgewebe (6) nach einem der Ansprüche 1 bis 10, **dadurch gekennzeichnet, dass** die Metallfäden (1) aus Einzelfäden bestehen.

13. Druckausgleichsgewebe (6) nach einem der vorangegangenen Ansprüche, **dadurch gekennzeichnet, dass** die Elastomerfäden (3) in der Elastomerummantelung wärmeleitfähige Stoffe enthalten.

14. Druckausgleichsgewebe (6) nach einem der vorangegangenen Ansprüche, **dadurch gekennzeichnet, dass** den metallischen Kettfäden oder Schussfäden hochtemperaturbeständiges, nichtmetallisches Fadenmaterial zur Wärmesteuerung beigemischt ist.

15. Verfahren zum Pressen eines Pressgutes in einer hydraulischen Heizpressenlage mit einer Heizplatte (7), einem Pressblech (8) und einem dazwischen angeordneten Druckausgleichsgewebe (6), insbesondere Presspolster, nach einem der Ansprüche 1 bis 14, **dadurch gekennzeichnet, dass** in einem ersten Schritt ein mäßiger Druck aufgebaut wird, so dass die Kontaktstellen des Presspolsters mit der Heizplatte (7) und dem Pressblech (8) durch Elastomerfäden (3) des Druckausgleichsgewebes (6) gebildet werden und in einem zweiten Schritt eine Drucksteigerung bis zu einem Gesamtpressdruck erfolgt, wobei die Elastormerfäden (3) derart komprimiert werden, dass weitere Kontaktstellen (9) durch Metallfäden (1) des Druckausgleichsgewebes (6) gebildet werden.

## Claims

1. A pressure equalization fabric (6), particularly a pressing cushion, suitable for use in hydraulic hot pressing facilities, comprising
- metal threads (1), both as warp threads and also as weft threads of the pressing cushion, and
- high-temperature-resistant elastomer threads (3), preferably having stabilizing core threads (4), which are situated alternating with the metal threads (1) either as warp threads or as weft threads,
**characterized in that** the elastomer threads (3) in the warp or in the weft of the pressure equalization fabric (6) and the metal threads (1) in the weft and in the warp of the pressing cushion of the pressure equalization fabric (6) are bent at right angles, the elastomer threads (3) having a greater diameter than the metal threads (1) and the metal threads (1) also having a spacing at the wave peaks to a plane formed by the wave peaks of the elastomer threads (3), so that the thickness in the uncompressed state of the pressing cushion is determined by the elastomer threads (3).

2. The pressure equalization fabric (6) according to Claim 1, **characterized in that** the diameter of the elastomer threads (3) is at least twice the diameter of the metal threads (1).

3. The pressure equalization fabric (6) according to Claim 1 or 2, **characterized in that** the diameter of the elastomer threads (3) is at least three times the diameter of the metal threads (1).

4. The pressure equalization fabric (6) according to one of the preceding claims, **characterized in that** the elastomer threads (3) comprise silicone rubber.

5. The pressure equalization fabric (6) according to one of the preceding claims, **characterized in that** the elastomer threads (3) comprise a fluorinated silicone rubber.

6. The pressure equalization fabric (6) according to one of the preceding claims, **characterized in that** the elastomer threads (3) comprise a fluorinated rubber.

7. The pressure equalization fabric (6) according to one of the preceding claims, **characterized in that** the elastomer threads (3) comprise a copolymer comprising a component of fluorinated silicone rubber and silicone rubber.

8. The pressure equalization fabric (6) according to one of the preceding claims, **characterized in that** the core threads (4) comprise single filaments.

9. The pressure equalization fabric (6) according to one of the preceding claims, **characterized in that** the core threads (4) are resistant to high temperatures.

10. The pressure equalization fabric (6) according to one of the preceding claims, **characterized in that** the core threads (4) comprise metal threads.

11. The pressure equalization fabric (6) according to one of the preceding claims, **characterized in that** the metal threads are stranded.

12. The pressure equalization fabric (6) according to one of Claims 1 through 10, **characterized in that** the metal threads (1) comprise single threads.

13. The pressure equalization fabric (6) according to one of the preceding claims, **characterized in that** the elastomer threads (3) contain thermally-conductive materials in the elastomer sheath.

14. The pressure equalization fabric (6) according to one of the preceding claims, **characterized in that** a high-temperature-resistant, nonmetallic thread material is admixed to the metallic warp threads or weft threads for heat control.

15. A method for pressing a pressing product in a hydraulic hot pressing facility having a heating plate (7), a pressing sheet (8), and a pressure equalization fabric (6), in particular a pressing cushion, situated between them, according to one of Claims 1 through 14, **characterized in that** a moderate pressure is built up in a first step, so that the contact points of the pressing cushion with the heating plate (7) and the pressing sheet (8) are formed by elastomer threads (3) of the pressure equalization fabric (6), and a pressure increase up to a total pressing pressure occurs in a second step, the elastomer threads (3) being compressed in such a way that further contact points (9) are formed by metal threads (1) of the pressure equalization fabric (6).

## Revendications

1. Tissu de mise en équipression (6), notamment coussin de compression, propre à être utilisé dans des installations de presses hydrauliques chauffantes, comprenant
- des fils métalliques (1), tant sous forme de fils de chaîne que de fils de trame du coussin de compression, et
- des fils élastomères (3) à grande résistance thermique, de préférence avec des fils d'âme (4) stabilisateurs qui sont disposés en alternance avec les fils métalliques (1), soit en tant que fils de chaîne soit en tant que fils de trame,
**caractérisé en ce que** les fils élastomères (3) dans la chaîne ou la trame du tissu de mise en équipression (6) et les fils métalliques (1) dans la trame et dans la chaîne du coussin de compression du tissu de mise en équipression (6) sont coudés, les fils élastomères (3) ayant un diamètre supérieur à celui des fils métalliques (1) et les fils métalliques (1) étant aussi, à la crête de leurs vagues, distants d'un plan formé par les crêtes des vagues des fils élastomères (3) de sorte que l'épaisseur à l'état non comprimé du coussin de compression est déterminée par les fils élastomères (3).

2. Tissu de mise en équipression (6) selon la revendication 1, **caractérisé en ce que** le diamètre des fils élastomères (3) est au moins égal au double du diamètre des fils métalliques (1).

3. Tissu de mise en équipression (6) selon la revendication 1 ou 2, **caractérisé en ce que** le diamètre des fils élastomères (3) est au moins égal au triple du diamètre des fils métalliques (1).

4. Tissu de mise en équipression (6) selon une des revendications précédentes, **caractérisé en ce que** les fils élastomères (3) sont réalisés en caoutchouc de silicone.

5. Tissu de mise en équipression (6) selon une des revendications précédentes, **caractérisé en ce que** les fils élastomères (3) sont réalisés en un caoutchouc de silicone fluoré.

6. Tissu de mise en équipression (6) selon une des revendications précédentes, **caractérisé en ce que** les fils élastomères (3) sont réalisés en un caoutchouc fluoré.

7. Tissu de mise en équipression (6) selon une des revendications précédentes, **caractérisé en ce que** les fils élastomères (3) sont réalisés en un copolymère constitué d'une part de caoutchouc de silicone fluoré et de caoutchouc de silicone.

8. Tissu de mise en équipression (6) selon une des revendications précédentes, **caractérisé en ce que** les fils d'âme (4) sont constitués de filaments distincts.

9. Tissu de mise en équipression (6) selon une des revendications précédentes, **caractérisé en ce que** les fils d'âme (4) ont une grande résistance thermique.

10. Tissu de mise en équipression (6) selon une des revendications précédentes, **caractérisé en ce que** les fils d'âme (4) sont réalisés en fils métalliques.

11. Tissu de mise en équipression (6) selon une des revendications précédentes, **caractérisé en ce que** les fils métalliques sont toronnés.

12. Tissu de mise en équipression (6) selon une des revendications 1 à 10, **caractérisé en ce que** les fils métalliques (1) sont constitués de fils distincts.

13. Tissu de mise en équipression (6) selon une des revendications précédentes, **caractérisé en ce que** les fils élastomères (3) contiennent des substances conductrices de chaleur dans la gaine élastomère.

14. Tissu de mise en équipression (6) selon une des revendications précédentes, **caractérisé en ce que** du matériau sous forme de fils non métalliques à grande résistance thermique est mélangé aux fils de chaîne ou de trame métalliques pour contrôler la chaleur.

15. Procédé de pressage d'un produit à presser dans une installation de presses hydrauliques chauffantes avec une plaque chauffante (7), une tôle de compression (8) et avec un tissu de mise en équipression (6) , notamment un coussin de compression, interposé entre celles-ci selon l'une quelconque des revendications 1 à 14, **caractérisé en ce que**, dans une première étape, on applique une pression modérée de sorte que les endroits où le coussin de compression entre en contact avec la plaque chauffante (7) et la tôle de compression (8) sont formés par des fils élastomères (3) du tissu de mise en équipression (6) et que, dans une deuxième étape, on augmente la pression jusqu'à obtention d'une pression de compression totale, les fils élastomères (3) étant comprimés de telle sorte que des fils métalliques (1) du tissu de mise en équipression (6) forment des endroits de contact (9) supplémentaires.
